# FASCICULE DE BREVET EUROPEEN

(11) **EP 0 282 424 B1**
(45) Date de publication et mention de la délivrance du brevet: **27.11.1991**
(21) Numéro de dépôt: 88420071.8
(22) Date de dépôt: 26.02.1988
(51) Int. Cl.: E04C 3/292, E04B 1/58

(54) **Poutre à treillis, en bois et métal**
Holz- und Metallgitterträger
Wood-and-metal truss girder

(30) Priorité: 26.02.1987 FR 8703197
(43) Date de publication de la demande: 14.09.1988
(73) Titulaire: Possani, Robert, 31650 Saint Orens de Gameville (FR)
(72) Inventeur: Ivorra, Claude, F-69330 Meyzieu (FR); Hissler, Claude, F-38230 Nivolas-Vermelle (FR)
(74) Mandataire: Bratel, Gérard

(56) Documents cités:
- DE-A- 2 818 970
- FR-A- 1 176 026
- FR-A- 2 209 031
- GB-A- 544 278

## Description

La présente invention concerne une poutre à treillis, en bois et métal, avec deux membrures en bois réunies l'une à l'autre par un treillis de barres obliques métalliques, constitué par un tube métallique plié en zig-zag, dont les tronçons successifs constituent les barres obliques, les coudes du tube métallique plié en zig-zag présentant des aplatissements qui sont réunis alternativement aux deux membrures en bois.

Des poutres composites "bois + métal" sont déjà connues, sous les trois formes suivantes:

Dans une première réalisation connue, les deux membrures en bois sont réunies l'une à l'autre par un fil métallique de forme sinusoïdale. Les bases et les sommets des "ondes" formées par le fil métallique sont noyés et collés dans le bois des membrures. En raison des faibles dimensions du treillis constitué par un simple fil métallique, cette structure de poutre possède une mauvaise résistance au flambement. Une telle structure de poutre n'est envisageable qu'avec des dimensions et notamment des portées réduites, ce qui en limite fortement les applications. De plus, la réalisation de ce type de poutre à treillis est tributaire de la qualité du collage du fil métallique sur les membrures en bois, et de ce point de vue elle nécessite une fabrication très soignée donc coûteuse.

Dans une deuxième réalisation connue de poutre composite "bois+métal", les deux membrures en bois sont réunies l'une à l'autre par des connecteurs latéraux métalliques, en forme de "V", qui sont appliqués et fixés contre les faces latérales des deux membrures. La fixation des connecteurs aux membrures est réalisée par agrafage, et les propriétés mécaniques de la poutre sont ici tributaires de la qualité de l'agrafage. Ainsi, les membrures doivent être constituées en un bois de haute qualité, donc onéreux, notamment un bois avec un faible taux de noeuds. Les connecteurs métalliques nécessitent, quant à eux, une préparation particulière comprenant une opération d'emboutissage pour former les picots d'agrafage. Par ailleurs, la position latérale des connecteurs ne permet pas une répartition des efforts transmis sur toute la largeur des membrures, et cette disposition réduit l'accessibilité aux faces latérales des membrures, donc complique les opérations d'assemblage de ce genre de poutres avec d'autres éléments.

Dans une troisième réalisation, connue par le document FR-A-1176026, le treillis de barres obliques métalliques est constitué par un tube métallique plié en zig-zag, dont les tronçons successifs constituent les barres obliques du treillis. Les coudes du tube métallique plié en zig-zag présentent des aplatissements qui sont réunis alternativement aux deux membrures en bois.

Toutefois, dans la réalisation selon le document FR-A-1176026, les parties aplaties du tube plié en zig-zag sont assemblées par soudage à des profilés longitudinaux de section en "U", qui reçoivent les pièces en bois des membrures, les profilés en "U" étant liés en quelques points seulement aux pièces en bois.

Ces profilés recouvrent ainsi trois des quatre faces longitudinales des pièces en bois, et l'on retrouve ici le problème de l'accessibilité aux faces latérales des membrures, nécessaire par les opérations d'assemblage de la poutre avec d'autres éléments. Par ailleurs, la réalisation selon le document FR-A-1176026 ne réalise pas une liaison intime entre les parties métalliques de la poutre et ses parties en bois.

La présente invention vise à éliminer tous les inconvénients des réalisations actuellement connues, notamment en fournissant une poutre à treillis dans laquelle toutes les faces longitudinales des deux membrures en bois restent accessibles, et dans laquelle les parties métalliques et les parties en bois sont mariées de façon intime, pour une transmission optimale des efforts entre le treillis et les membrures, tout en conservant pour le treillis une réalisation économique à partir d'un tube initialement rectiligne, aplati à intervalles réguliers et plié en zig-zag.

A cet effet, dans la poutre à treillis en bois et métal, objet de l'invention, la liaison du tube métallique plié en zig-zag avec les deux membrures en bois est réalisée au moyen de colliers enlaçant chacun l'une des membrures en bois et une zone aplatie du tube métallique plié en zig-zag.

Avantageusement, le tube métallique, plié en zig-zag, possède une section ovale dont la plus grande dimension s'étend transversalement au plan général de la poutre; la section ovale facilite l'opération d'aplatissement du tube, et elle libère un maximum d'espace pour la traversée de la poutre par d'autres éléments, tels que des tuyaux.

Dans le cas d'une poutre avec deux membrures en bois de section rectangulaire, les zones aplaties du tube métallique, plié en zig-zag, possèdent une largeur sensiblement égale à la largeur de chacune des membrures.

Les zones aplaties du tube métallique permettent de réaliser une liaison mécanique simple et résistante aux "noeuds" de la structure, grâce aux colliers qui enlacent, chacun, l'une des membrures et une zone aplatie du tube métallique plié en zig-zag. Il peut s'agir, notamment, de colliers métalliques réalisés par exemple à partir d'un feuillard, qui sont fermés sur eux-mêmes par une soudure. De préférence, la soudure de chaque collier est réalisée entre les extrémités des deux barres obliques aboutissant à la zone aplatie du tube enlacée par ce collier. De cette manière, la soudure est réalisée entièrement au contact et au voisinage de parties métalliques, donc sans risque de brûler le bois des membrures. Cette soudure est réalisable par tout procédé, tel que "laser" ou "micro-plasma".

Avantageusement, les colliers sont mis en place en réalisant un écrasement local des deux membrures en bois. Ainsi, la réunion du tube métallique plié en zig-zag avec les membrures s'accompagne d'une mise en compression du bois, augmentant localement sa densité et sa résistance. De préférence l'écrasement local du bois des membrures est tel que les colliers prennent place à l'intérieur du volume initial des membrures, qui conservent ainsi des faces sans saillie, pratiquement lisses, facilitant l'assemblage de la poutre à des pièces voisines. On obtient de cette manière un véritable encastrement, qui marie intimement les parties en bois et les parties métallique.

Les "noeuds" de la poutre à treillis objet de l'invention sont de préférence réalisés, par un choix convenable de la longueur des zones aplaties du tube, de telle sorte que les axes respectifs de deux barres obliques, constituées par deux tronçons successifs du tube métallique plié en zig-zag, concourent en un point situé sur l'axe d'une membrure en bois, donc sur la fibre neutre de cette membrure.

On notera que la longueur des zones aplaties du tube doit aussi correspondre à la largeur des colliers.

De toute façon, l'invention sera mieux comprise à l'aide de la description qui suit, en référence au dessin schématique annexé représentant, à titre d'exemple non limitatif, une forme d'exécution de cette poutre à treillis:
Figure 1 est une vue de face d'une poutre à treillis, en bois et métal, conforme à la présente invention;
Figure 2 est une vue partielle en perspective, montrant un détail de la poutre de figure 1;
Figure 3 est une vue en coupe longitudinale de la partie de poutre visible à la figure 2.

La poutre à treillis, représentée à la figure 1, comprend deux membrures 1 et 2 réalisées en bois, qui dans l'exemple considéré sont rectilignes, parallèles et de même longueur. Les deux membrures en bois 1 et 2 possèdent, chacune, une section rectangulaire ― voir aussi figure 2.

Les deux membrures 1 et 2 sont réunies l'une à l'autre par des barres obliques 3, constituant le treillis de la poutre. Selon l'invention, ce treillis est métallique et constitué par un tube 4, plié en zig-zag de sorte que chaque tronçon rectiligne de ce tube plié 4 constitue l'une des barres obliques 3. Les coudes supérieurs du tube plié 4 sont réunis à la membrure en bois supérieure 1 par des colliers métalliques 5. De même, les coudes inférieurs du tube plié 4 sont réunis à la membrure en bois inférieure 2 par des colliers métalliques 6.

Dans l'exemple représenté au dessin, le tube métallique 4 possède une section ovale ― voir figure 2. La plus grande dimension de la section ovale du tube 4 est orientée transversalement au plan général de la poutre.

Les figures 2 et 3 montrent plus précisément un "noeud" de la poutre, c'est-à-dire la partie où deux barres obliques 3 consécutives sont réunies à l'une des membrures 2, au moyens d'un collier 6. Dans cette partie, le tube 4 présente un aplatissement, comme indiqué en 7. Le collier 6 enlace la membrure 2 et la zone aplatie 7 du tube 4, laquelle possède une largeur sensiblement égale à celle de la membrure 2. Ce collier 6 est fermé sur lui-même par une soudure longitudinale 8, réalisée dans sa partie supérieure entre les extrémités des deux barres 3. La largeur du collier 6 correspond à la longueur de la zone aplatie 7 du tube 4.

La mise en place du collier 6 est effectuée en réalisant, comme indiqué par des flèches 9 et 10, un sertissage qui conduit à un écrasement local, en surface, de la membrure en bois 2. Ainsi, le collier 6 prend place à l'intérieur du volume initial de la membrure 2, de sorte que dans l'état définitif de la poutre la membrure 2 conserve des faces pratiquement lisses. La compression obtenue au moyen du collier 6 assure la solidité de l'assemblage et la répartition des efforts. A ce sujet, on note que dans une disposition préférentielle, les axes respectifs 11 et 12 des deux barres obliques 3 consécutives concourent en un point situé sur l'axe 13, donc sur la fibre neutre de la membrure 2.

La poutre à treillis en bois et métal, précédemment décrite, est applicable à la réalisation de structures diverses, notamment dans le domaine du bâtiment et du génie civil. Cette poutre est utilisable seule ou avec d'autres poutres similaires, pour former des structures bidimensionnelles ou tridimensionnelles.

Comme il va de soi, l'invention ne se limite pas à la seule forme d'exécution de cette poutre à treillis qui a été décrite ci-dessus, à titre d'exemple; elle en embrasse, au contraire, toutes les variantes de réalisation et d'application respectant le même principe tel que défini par les revendications. En particulier, l'on ne s'éloignerait pas du cadre de l'invention:
― en prévoyant des membrures en bois 1 et 2 de longueurs différentes, notamment une membrure inférieure 2 plus courte pour la réalisation d'une poutre en "bateau";
― en modifiant la section des membrures en bois 1 et 2, notamment en prévoyant pour ces membrures une section de forme générale rectangulaire avec des angles arrondis, autour desquels s'enroulent les colliers 5 et 6 qui réunissent ces membrures 1 et 2 aux zones aplaties 7 du tube métallique 4 plié en zig-zag, ce qui peut faciliter la mise en place des colliers;
― en modifiant la section du tube métallique 4 ou les angles d'inclinaison des barres obliques 3 formées par ce tube;
― en réalisant tous aménagements aux extrémités de la poutre, en vue de son appui, de son assemblage ou de son encastrement.

## Revendications

1. Poutre à treillis, en bois et métal, avec deux membrures en bois (1, 2) réunies l'une à l'autre par un treillis de barres obliques métalliques (3), constitué par un tube métallique (4) plié en zig-zag, dont les tronçons successifs constituent les barres obliques (3), les coudes du tube métallique (4) plié en zig-zag présentant des aplatissements (7) qui sont réunis alternativement aux deux membrures en bois (1, 2), caractérisée en ce que la liaison du tube métallique (4) avec les deux membrures en bois (1, 2) est réalisée au moyen de colliers (5, 6), enlaçant chacun l'une des membrures en bois (1, 2) et une zone aplatie (7) du tube métallique (4) plié en zig-zag.

2. Poutre à treillis, en bois et métal, selon la revendication 1, caractérisée en ce que le tube métallique (4), plié en zig-zag, possède une section ovale dont la plus grande dimension s'étend transversalement au plan général de la poutre.

3. Poutre à treillis, en bois et métal, selon la revendication 1 ou 2, avec deux membrures en bois (1, 2) de section rectangulaire, caractérisée en ce que les zones aplaties (7) du tube métallique (4), plié en zig-zag, possèdent une largeur sensiblement égale à la largeur de chacune des membrures (1, 2).

4. Poutre à treillis, en bois et métal, selon l'une quelconque des revendications 1 à 3, caractérisée en ce que les colliers (5, 6), réunissant les membrures en bois (1, 2) aux zones aplaties (7) du tube métallique (4) plié en zig-zag, sont des colliers métalliques fermés sur eux-mêmes par des soudures (8).

5. Poutre à treillis, en bois et métal, selon la revendication 4, caractérisée en ce que la soudure (8) de chaque collier (5, 6) est réalisée entre les extrémités des deux barres obliques (3) aboutissant à la zone aplatie (7) du tube (4) enlacée par ce collier (5, 6).

6. Poutre à treillis, en bois et métal, selon l'une quelconque des revendications 1 à 5, caractérisée en ce que la longueur des zones aplaties (7) du tube (4) correspond à la largeur des colliers (5, 6).

7. Poutre à treillis, en bois et métal, selon l'une quelconque des revendications 1 à 6, caractérisée en ce que les colliers (5, 6) sont mis en place en réalisant un écrasement local des deux membrures en bois (1, 2).

8. Poutre à treillis, en bois et métal, selon la revendication 7, caractérisée en ce que l'écrasement local du bois des membrures (1, 2) est tel que les colliers (5, 6) prennent place à l'intérieur du volume initial des membrures (1, 2).

9. Poutre à treillis, en bois et métal, selon l'une quelconque des revendications 1 à 8, caractérisée en ce que les axes respectifs (11, 12) des deux barres obliques (3), constituées par deux tronçons successifs du tube métallique (4) plié en zig-zag, concourent en un point situé sur l'axe (13) d'une membrure en bois (1, 2).

10. Poutre à treillis, en bois et métal, selon l'une quelconque des revendications 1 à 9, caractérisée en ce que les deux membrures en bois (1, 2) possèdent une section de forme générale rectangulaire, avec des angles arrondis autour desquels s'enroulent les colliers (5, 6) qui réunissent ces membrures (1, 2) aux zones aplaties (7) du tube métallique (4) plié en zig-zag.

## Patentansprüche

1. Holz- und Metallgitterträger, mit zwei Holzgurten (1, 2), die miteinander durch ein Fachwerk aus schrägen, metallischen Streben (3) verbunden sind, welche durch ein zick-zackförmig geknicktes Metallrohr (4) gebildet werden, dessen aufeinander folgende Teilstücke die schrägen Streben (3) darstellen, wobei die Knicke des zick-zackförmig geknickten Metallrohrs (4) Abflachungen (7) aufweisen, die abwechselnd mit den beiden Holzgurten (1, 2) verbunden sind, dadurch gekennzeichnet, daß die Verbindung des Metallrohrs (4) mit den beiden Holzgurten (1, 2) mittels Manschetten (5, 6) realisiert ist, von denen jede einen der Holzgurte (1, 2) und eine abgeflachte Zone (7) des zick-zackförmig geknickten Metallrohrs (4) umgreift.

2. Holz- und Metallgitterträger nach Anspruch 1, dadurch gekennzeichnet, daß das zick-zackförmig geknickte Metallrohr (4) einen ovalen Querschnitt besitzt, dessen größte Abmessung sich quer zur Hauptebene des Trägers erstreckt.

3. Holz- und Metallgitterträger nach Anspruch 1 oder 2, mit zwei einen rechteckigen Querschnitt aufweisenden Holzgurten (1, 2), dadurch gekennzeichnet, daß die abgeflachten Zonen (7) des zick-zackförmig geknickten Metallrohrs (4) eine Breite besitzen, die im wesentlichen der Breite jedes der Holzgurte (1, 2) entspricht.

4. Holz- und Metallgitterträger nach einem der Ansprüche 1 bis 3, dadurch gekennzeichnet, daß die Manschetten (5, 6), die die Holzgurte (1, 2) mit den abgeflachten Zonen (7) des zick-zackförmig gefalteten Metallrohrs (4) verbinden, als in sich selbst mittels einer Schweißnaht (8) geschlossene metallische Manschetten ausgebildet sind.

5. Holz- und Metallgitterträger nach Anspruch 4, dadurch gekennzeichnet, daß die Schweißnaht (8) jeder Manschette (5, 6) zwischen den Enden der beiden schrägen Streben (3) ausgeführt ist, die an der durch diese Manschette (5, 6) umgriffenen abgeflachten Zone (7) des Rohrs (4) münden.

6. Holz- und Metallgitterträger nach einem der Ansprüche 1 bis 5, dadurch gekennzeichnet, daß die Länge der abgeflachten Zonen (7) des Rohrs (4) der Länge der Manschetten (5, 6) entspricht.

7. Holz- und Metallgitterträger nach einem der Ansprüche 1 bis 6, dadurch gekennzeichnet, daß die Manschetten (5, 6) unter Bildung einer lokalen Druckeinformung an den beiden Holzgurten (1, 2) angebracht sind.

8. Holz- und Metallgitterträger nach Anspruch 7, dadurch gekennzeichnet, daß die lokale Druckeinformung an den Holzgurten (1, 2) so ausgebildet ist, daß die Manschetten (5, 6) im Innern des Ausgangsvolumens der Gurte (1, 2) angeordnet sind.

9. Holz- und Metallgitterträger nach einem der Ansprüche 1 bis 8, dadurch gekennzeichnet, daß die jeweiligen Achsen (11, 12) der beiden durch zwei aufeinander folgende Teilstücke des zick-zackförmig gefalteten Metallrohrs (4) gebildeten schrägen Streben (3) in einem Punkt zusammenlaufen, der auf der Achse (13) eines Holzgurts (1, 2) angeordnet ist.

10. Holz- und Metallgitterträger nach einem der Ansprüche 1 bis 9, dadurch gekennzeichnet, daß die beiden Holzgurte (1, 2) einen im wesentlichen rechteckigen Querschnitt mit abgerundeten Ecken aufweisen, um die die Manschetten (5, 6) herumgeschlungen sind, welche diese Holzgurte (1, 2) mit den abgeflachten Zonen (7) des zick-zackförmig gefalteten Metallrohrs (4) verbinden.

## Claims

1. A lattice girder of wood and metal, having two wooden chords (1, 2) joined together by a lattice of oblique metal bars (3), constituted by a metal tube (4) bent into a zigzag, of which the successive sections constitute the oblique bars (3), the elbows of the metal tube (4) bent into a zigzag having flattened areas (7) which are alternately joined to the two wooden chords (1, 2), characterised in that the connection of the metal tube (4) to the two wooden chords (1, 2) is effected by means of collars (5, 6) each encircling one of the wooden chords (1, 2) and a flattened area (7) of the metal tube (4) bent into a zigzag.

2. A lattice girder of wood and metal according to Claim 1, characterised in that the metal tube (4) bent into a zigzag has an oval section of which the largest dimension extends transversely to the general plane of the girder.

3. A lattice girder of wood and metal according to Claim 1 or Claim 2, having two wooden chords (1, 2) of rectangular section, characterised in that the flattened areas (7) of the metal tube (4), bent into a zigzag, have a width substantially equal to the width of each of the chords (1, 2).

4. A lattice girder of wood and metal, according to any one of Claims 1 to 3, characterised in that the collars (5, 6) joining the wooden chords (1, 2) to the flattened areas (7) of the metal tube (4) bent into a zigzag, are metal collars closed on themselves by welds (8).

5. A lattice girder of wood and metal according to Claim 4, characterised in that the weld (8) of each collar (5, 6) is made between the ends of the two oblique bars (3) ending at the flattened area (7) of the tube (4) encircled by this collar (5, 6).

6. A lattice girder of wood and metal according to any one of Claims 1 to 5, characterised in that the length of the flattened areas (7) of the tube (4) correspond to the width of the collars (5, 6).

7. A lattice girder of wood and metal according to any one of Claims 1 to 6, characterised in that the collars (5, 6) are positioned by effecting a local crushing of the two wooden chords (1, 2).

8. A lattice girder of wood and metal according to Claim 7, characterised in that the local crushing of the wood of the chords (1, 2) is such that the collars (5, 6) are positioned within the initial volume of the chords (1, 2).

9. A lattice girder of wood and metal according to any one of Claims 1 to 8, characterised in that the respective axes (11, 12) of the two oblique bars (3) constituted by the successive sections of the metal tube (4) bent into a zigzag, converge at a point located on the axis (13) of a wooden chord (1, 2).

10. A lattice girder of wood and metal according to any one of Claims 1 to 9, characterised in that the two wooden chords (1, 2) have a section of generally rectangular shape, with rounded angles which are encircled by the collars (5, 6) which join these chords (1, 2) to the flattened areas (7) of the metal tube (4) bent into a zigzag.
